# FASCICULE DE BREVET EUROPEEN

(11) **EP 0 988 949 B1**
(45) Date de publication et mention de la délivrance du brevet: **06.11.2002**
(21) Numéro de dépôt: 99420192.9
(22) Date de dépôt: 13.09.1999
(51) Int. Cl.: B28C 9/00, B28C 7/16

(54) **Installation pour la fabrication et la distribution sélective de charges de mortier et/ou de béton prêt a l'emploi**
Anlage zum selektiven Herstellen und Verteilen von Ladungen aus Fertigmörtel und/oder Fertigbeton
Plant for selectively making and distributing loads of mortar and/or concrete ready for use

(30) Priorité: 18.09.1998 FR 9811835
(43) Date de publication de la demande: 29.03.2000
(73) Titulaire: REC S.A.R.L., 42480 La Fouillouse (FR)
(72) Inventeur: Perrin, Jean Luc, 42170 Saint Just Saint Rambert (FR)
(74) Mandataire: Dupuis, François

(56) Documents cités:
- WO-A-98/22271
- DE-A- 3 027 503
- DE-A- 4 244 616

## Description

L'invention se rattache au secteur technique de la fabrication du mortier et du béton, et aux installations qui s'y rapportent.

Le demandeur a développé un procédé et une installation de ce type géré et commandé par carte, décrite dans le WO-A-98/22271. Cette installation est remarquable en ce qu'elle comprend :
- une première zone (Z1) qui est constituée par une cabine technique (CT) agencée pour recevoir un terminal de cornrnande et un automate programmable, le terminal de commandes ayant un lecteur, un écran de visualisation et un clavier, la partie communication du système pouvant être placée en façade de la cabine technique,
- des zones de stockage (Z2), (Z3),... d'agrégats (A1), (A2), (sable, graviers) et une zone de stockage (Z4) de ciment,
- des moyens de prélèvement (R1), (V), (R2) associés aux différents composants : agrégats, ciments, adjuvants, pour prélever et acheminer les dits composants vers une machine de dosage et une machine de mélange (M) en vue de la fabrication du produit final commandé,
- un bâti (Bt) porteur de la machine de fabrication, ledit bâti étant agencé pour réceptionner les moyens assurant le dosage des composants et leur évacuation dans la machine de mélange (M), ledit bâti étant agencé, dans sa partie haute, pour recevoir les moyens de prélèvements des produits,
- ladite machine étant agencée pour assurer le malaxage des composants, en vue de l'obtention du produit à obtenir, prêt à l'emploi, selon un dosage prédéterminé défini dans la commande,
- des moyens permettant l'évacuation des produits (T1), (T2), (T3) vers un ou des moyens de conditionnement,
- des moyens assurant la distribution du produit conditionné, auprès du client.

Plus particulièrement, l'installation est agencée comme suit :
- les moyens de prélèvement des agrégats (sable, gravier ...) sont des chaînes (Ch) sans fin, raclantes, comprenant une pluralité de godets (Go). Ces chaînes acheminent les doses prélevées vers les moyens de mesure et contrôle du dosage des agrégats, les dites chaînes étant soumises à un mouvement de balayage des zones de stockage des agrégats,
- le moyen de stockage du ciment étant un silo (S) recevant un moyen de prélèvement, d'acheminement, de la dose de ciment demandée vers la machine,
- la machine de mélange (M) étant un malaxeur fixé sur le bâti et commandé par un moyen moteur approprié, la dite trémie de collecte, de pesage et d'acheminement des composants et adjuvants étant disposée dans un plan supérieur au malaxeur,
- le dit malaxeur (M) étant agencé avec des moyens permettant l'évacuation des doses des produits sur un ou des moyens transporteurs en vue de l'évacuation, du ou des conditionnements et, de la livraison des dits produits.

Le demandeur a recherché une optimisation des moyens de production de l'installation et du procédé s'y rapportant en vue d'obtenir une installation compacte permettant une distribution des produits selon différents types de conditionnement en vrac, en sac (de l'ordre de 20 à 40 kg), en conteneurs souples dénommés BIG BAG pour des volumes importants (de l'ordre de 300 à 500 kg), et conférant une autonomie de fonctionnement aussi bien en situation de travail qu'en situation d'entretien.

Un autre but était de concevoir une installation qui puisse être démontable, transportable et déplaçable facilement et apte à s'adapter à tous profils de terrains et en particulier des zones de stockage et de prélèvement des composants, du type gravier, sable.

Un autre but recherché réside dans un fonctionnement de l'installation qui ne soit pas polluant, notamment grâce à un dispositif de recyclage des eaux de lavage en eaux de gâchage.

Ces buts et d'autres encore ressortiront de la description qui suit.

Selon une première caractéristique de l'invention, la dite installation est caractérisée en ce qu'elle comprend dans sa partie centrale, une structure formant bâti (Bt) à partir de laquelle sont positionnés de haut en bas, des moyens (R1, R2, V) distributeurs de matériaux en provenance de trois zones de prélèvement (Z2, Z3, Z4), de gravier, de sable, de ciment, un mélangeur des différents matériaux, ledit mélangeur (M) étant agencé avec des sorties pour permettre la distribution des produits mélangés vers trois zones différentes de conditionnement (T1, T2, T3), en vrac, en sacs ou en conteneurs souples, sous-jacent au mélangeur et à l'aplomb, étant disposé un réservoir d'eau (R) qui est susceptible de permettre par des moyens appropriés une distribution d'eau dans le mélangeur (M) en vue de l'obtention des produits à distribuer, et des moyens permettant le recyclage des eaux de lavage en eaux de gâchage en cycle continu, ledit bâti étant agencé en outre pour recevoir des moyens permettant la distribution des produits mélangés vers les différents types de conditionnement.

Pour fixer l'objet de l'invention sans toutefois le limiter, dans les dessins annexés :
- la figure 1 est une vue en plan de l'installation selon l'invention
- La figure 2 est une vue de côté de l'installation selon la ligne II-III de la figure 1 montrant l'agencement à partir de la structure bâti porteuse et la distribution de matériau dans une première mise en oeuvre de conditionnement, en vrac.
- La figure 3 est une vue de côté de l'installation selon la ligne III-II de la figure 1, montrant l'agencement à partir de la structure bâti porteuse des moyens permettant la collecte de matériau à mélanger
- La figure 4 est une vue partielle illustrant le mode d'articulation et de réglage en position du dispositif de raclage et de prélèvement des matériaux.
- La figure 5 est une vue partielle illustrant les moyens de réglage de position des éléments constitutifs du dispositif de raclage.
- La figure 6 est une vue de côté selon la ligne 6-6 de la figure 1 illustrant l'alimentation du mélangeur dans une deuxième mise en oeuvre de conditionnement des produits en sachets.
- La figure 7 est une vue de côté avec coupe partielle selon la ligne 7-7 de la figure 6 illustrant la distribution de produits jusqu'à ensachage.
- La figure 8 est une vue partielle de dessus du mélangeur avec les différentes sorties des mélanges de matériau selon le conditionnement choisi, en vrac, en sachet, et en conteneur souple (BIG BAG).
- La figure 9 est une vue partielle illustrant la distribution des matériaux dans des conteneurs souples avec orientation réglable des moyens de transferts des matériaux, et en assurant en situation d'entretien nettoyage du mélangeur, le reversement des eaux de nettoyage dans le réservoir.
- La figure 10 est une vue partielle et en coupe selon la figure 6 illustrant les moyens de cassure de voûte du matériau en vue de sa distribution dans un conditionnement en sac.
- La figure 11 est une vue partielle et de face selon la figure 10 illustrant le mode d'articulation de la plaque constituant l'un des moyens de cassure.
- La figure 12 est une vue partielle selon la figure 10 montrant les moyens de réglage, selon le déplacement de ladite plaque.
- La figure 13 est une vue de dessus du mélangeur agencé avec trois volets de distribution et d'évacuation du mélange.
- La figure 14 est une vue en coupe selon la ligne 13-13 de la figure 13, avec ouverture de l'un des volets.

Afin de rendre plus concret l'objet de l'invention, on le décrit maintenant sous une forme non limitative de réalisation illustrée aux figures des dessins.

L'invention vise la mise en oeuvre d'une installation compacte de petite dimension et permettant dans un volume d'espace réduit le traitement des commandes de béton, ou mortier gérées par carte, à partir de la cabine technique (CT) à la demande de l'utilisateur dans les conditions décrites dans le brevet PCT WO 98/22271.

L'installation comprend, dans sa partie centrale, une structure. formant bâti (Bt) à partir de laquelle sont positionnés de haut en bas, des moyens (R1, R2, V) distributeurs de matériaux en provenance de trois zones de prélèvement (Z2, Z3, Z4), de gravier, de sable, de ciment, un mélangeur des différents matériaux, ledit mélangeur (M) étant agencé avec des sorties pour permettre la distribution des produits mélangés vers trois zones différentes de conditionnement (T1, T2, T3), en vrac, en sacs ou en conteneurs souples. Sous-jacent au mélangeur et à l'aplomb, est disposé un réservoir d'eau (R) qui est susceptible de permettre par des moyens appropriés une distribution d'eau dans le mélangeur (M) en vue de l'obtention des produits à distribuer, et des moyens permettant le recyclage de l'eau en cycle continu.

Le bâti (Bt) est constitué à partir de montants profilés de grande hauteur et solidarisé entre eux par entretoises pour lui conférer sa rigidité.

Dans sa partie supérieure, le bâti est susceptible de recevoir le mélangeur (M) qui est constitué sous forme d'une cuve cylindrique par exemple de grande capacité et qui reçoit les différents matériaux, sable, ciment, gravier, préalablement dosés pour la constitution de mortier ou de béton, dans les caractéristiques commandées par le client avec les adjuvants appropriés.

Ces matériaux constitutifs, sable, gravier, ciment, sont stockés dans les zones disposées autour du bâti dans les conditions décrites dans le WO-A-9822271 et acheminés dans les mêmes conditions à l'aide de convoyeurs ou chaînes racleuses.

Ledit mélangeur présente dans son fond trois volets (1A, 1B, 1C) articulés disposés en regard de trois moyens d'évacuation des produits mélangés selon trois types de conditionnement désirés correspondants à ceux décrits dans le document WO précité. Ces volets sont articulés et verrouillés en position à l'aide de moyens connus de l'Homme de l'Art. La cuve du mélangeur est par ailleurs susceptible de recevoir dans sa partie supérieure un bras support (2) commandé en rotation dans le volume du mélangeur par un moyen moteur (2b) approprié ; le bras support présente des pales (2a) qui sont susceptibles de brasser les différents composants du mélange à obtenir.

Pour faciliter ce mélange, il est prévu entre le réservoir précité et le mélangeur, un dispositif permettant le prélèvement d'eau du réservoir pour l'acheminer dans la cuve du mélangeur. A cet effet, le réservoir présente dans sa partie supérieure une structure support (3) d'un moyen agitateur (4) avec pâles (4a) commandé par un moteur (5) et destiné à brasser l'eau dans le réservoir. Cet agitateur circulaire permet de maintenir en suspension dans l'eau les fines contenues dans les eaux de lavage. Une pompe (6) d'aspiration immergée dans le réservoir permet à travers un conduit flexible (7) de prélever l'eau en vue de l'acheminer et de la distribuer par la partie supérieure de la cuve du mélangeur (M) dans celui-ci. Pour assurer le contrôle du volume d'eau à distribuer dans ladite cuve, il est prévu de disposer en intermédiaire un moyen doseur (8) qui se situe au-dessus du mélangeur en étant fixé au bâti de toute manière appropriée. Ce moyen doseur (8) permet de mesurer le volume d'eau à distribuer dans le mélangeur ; ce volume est fonction de la commande passée de mortier ou de béton par l'utilisateur, en tenant compte des caractéristiques particulières du mélange souhaité.

Une autre disposition particulière de l'invention réside dans le fait qu'à la sortie du mélangeur, pour conditionner des sacs conteneurs souples de grande capacité (300 à 500 Kg dénommé BIG BAG), il est prévu de disposer une goulotte (9) d'évacuation des produits vers un chariot (10) de réception et de déplacement, support desdits conteneurs souples (11). Cette goulotte est fixée à articulation à la structure du bâti, comme représenté à la figure 9 des dessins.

Cette articulation est établie sous forme de chape (12) par exemple avec les moyens de verrouillage en position appropriée. Cette goulotte présente une forme en auge. Selon une première position, dans le cadre du fonctionnement normal de l'installation, elle est susceptible par son extrémité inférieure (9a) de déboucher en regard du chariot support des conteneurs souples, tandis que son extrémité supérieure (9b) se trouve en sortie de l'un des volets (1c) du mélangeur (M).

Pour les opérations de maintenance et de nettoyage, la goulotte est pivotée de manière à ce que son extrémité inférieure (9a) soit orientée en direction du réservoir (R). Le mélangeur est à cet effet agencé avec des moyens distributeurs (13) d'eau à l'aide de rampes et buses de projection pour permettre son nettoyage intérieur. Dans cette situation, l'eau de nettoyage collectée dans le mélangeur (M) est évacuée par ladite goulotte (9) et projetée à l'intérieur du réservoir (6).

Il convient maintenant de décrire le mode d'évacuation des produits obtenus dans le mélangeur selon le mode de conditionnement en vrac dans un conditionnement en sacs.

Un tapis convoyeur (T1), représenté figure 2 des dessins, est articulé à une extrémité au bâti (Bt), à l'aide de tous moyens (14) appropriés. Cette première extrémité du convoyeur se trouve en regard de la sortie d'un premier volet (1a) du mélangeur (M) et est susceptible de recevoir grâce à une auge (15) de distribution les produits. L'autre extrémité du convoyeur, agencée avec une trémie de distribution (16), est disposée réglable en hauteur par rapport à une structure support (17) afin d'orienter et positionner en hauteur ledit convoyeur en fonction du véhicule (18) de chargement des produits en vrac, et adapter sa position pour ne pas projeter dans de mauvaises conditions les produits collectés.

Il convient maintenant de décrire le dispositif d'évacuation des produits obtenus dans le mélangeur dans le troisième mode de conditionnement en sacs. Dans cette mise en oeuvre spécifique, le bâti est susceptible de recevoir dans sa partie basse sous l'appareil mélangeur (M) et dans une zone adjacente au réservoir (R) un dispositif complémentaire (D) permettant le conditionnement des produits mélangés en sacs de contenance de l'ordre de 20 à 40 Kg.

A cet effet, est prévu sous le troisième volet (A2) du mélangeur une trémie tampon (19) réceptrice des produits. Cette trémie débouche dans sa partie inférieure sur un moyen d'entraînement (20) constitué par une vis sans fin, sans âme (20a) permettant d'acheminer lesdits produits vers le dispositif d'ensachage. Cette trémie (19) est agencée sur l'une de ses parois (19a) avec une plaque (21) susceptible d'être animée avec un mouvement de va et vient permettant de casser l'effet de voûte et d'obtenir une bonne descente du produit à l'intérieur de la vis. Ce mouvement de va et vient est obtenu par le fait que la plaque présente une embase (21a) en saillie débordant extérieurement de la trémie et étant accouplée à la tige (22a) d'un vérin pneumatique (22). Une ouverture (19b) est prévue sur la paroi en regard de la trémie pour permettre ledit mouvement de va et vient selon la flèche (F) (figure 10). Le corps du vérin (22) est solidarisé sur une plaque support (23) solidaire de la paroi de la trémie. Ladite plaque présente des formes en saillie (21b) traversant des ouvertures (19c) complémentaires établies dans la paroi de la trémie. Le déplacement de la tige du vérin comme représentée aux figures 10, 11 et 12 des dessins, permet d'obtenir l'effet recherché et faciliter l'écoulement des produits contenus dans la trémie à l'intérieur de la vis sans ségrégation, ni compactage.

Sous la partie inférieure de la trémie, est prévue une auge (24) semi-cylindrique horizontale et recevant le moyen transporteur constitué par ladite vis sans fin, sans âme. Celle-ci est commandée par un bloc moteur (25) disposé en arrière de la trémie et positionnée sur un plan support (26) du bâti. L'auge peut être agencée directement ou de manière rapportée avec une paroi intérieure réalisée par exemple en un matériau connu sous la marque « Téflon » pour assurer une meilleure résistance à l'usure. La vis sans fin, sans âme, est articulée sur son unique palier (27) dans le but de reposer sur le fond de l'auge afin d'extraire la totalité du produit.

La sortie du transporteur débouche sur un dispositif (28) connu d'ensachage. Les sacs (29) d'une capacité de l'ordre de 20 à 40 kilos par exemple sont positionnés par leur bordure supérieure (29a) sur la sortie du dispositif d'ensachage qui comprend un moyen expanseur (30) permettant de maintenir ouvert lesdits sacs lors de leur remplissage. Le mouvement alternatif en va et vient de la plaque peut être obtenu par d'autres moyens équivalents.

Il convient également de décrire les améliorations apportées sur le dispositif de raclage (R1) (R2) et de prélèvement des composants gravier et sable, comme représenté aux figures 3, 4 et 5 des dessins. Les chaînes racleuses qui se trouvent dans les zones de prélèvement, sont agencées pour être orientables et réglables afin de tenir compte des profils variables du terrain et des zones de raclage. Il faut en effet que les moyens de raclage du type godets décrits dans le brevet PCT précité puissent prélever les matériaux au plus près du sol.

Pour ce faire, le perfectionnement consiste à un agencement spécifique des chaînes racleuses avec des moyens permettant leur réglage en inclinaison. Les chaînes racleuses ont une structure support en L (31) autour de laquelle est susceptible de se déplacer la chaîne à godets. Chaque structure support en L comprend deux ensembles de bras (31a) (31b), l'un orienté vers le haut en oblique, l'autre horizontal, en étant articulés les uns aux autres dans leur partie de liaison (31c). Les bras supérieurs orientés vers le haut sont eux-mêmes agencés en deux parties (31a1) (31a2) reliées par des vis (32) de liaison à pas inversés et écrou (32a) de réglage intermédiaire. Par ailleurs, un tirant (33) de liaison est susceptible de s'accoupler à chacun des ensembles desdits bras d'une manière articulée et pivotante à l'aide des moyens de liaison approprié. Ce tirant est lui-même en deux parties (33a) (33b) disposées en alignement et permettant l'insertion d'une vis (34) à pas inversé et écrou (35) de réglage. Cette double disposition de réglage permet ainsi d'adapter au mieux la position des chaînes raclantes en fonction de la conformation du sol, avec des réglages fins et continus, et permettre lors du fonctionnement de l'installation un prélèvement aisé des matériaux.

L'installation telle que décrite constitue une optimisation de celle décrite dans le document WO précité. Certains moyens n'ont pas été décrits dans la présente demande tels que le silo de stockage et de distribution du ciment dans le mélangeur et il convient de se référer au texte du brevet précité.

## Revendications

1. Installation pour la fabrication et la distribution sélective de charges de mortier et/ou de béton prêt à l'emploi, gérée par cartes, est du type en ce qu'elle comprend :
- une première zone (Z1) qui est constituée par une cabine technique (CT) agencée pour recevoir un terminal de commande et un automate programmable, le terminal de commande ayant un lecteur, un écran de visualisation et un clavier, la partie communication du système pouvant être placée en façade de la cabine technique.
- des zones de stockage (Z2), (Z3),... d'agrégats (A1), (A2), (sable, graviers) et une zone de stockage (Z4) de ciment,
- des moyens de prélèvement (R1), (V), (R2) associés aux différents composants : agrégats, ciments, adjuvants, pour prélever et acheminer les dits composants vers une machine de dosage et une machine de mélange (M) en vue de la fabrication du produit final commandé,
- un bâti (Bt) porteur de la machine de fabrication, ledit bâti étant agencé pour réceptionner les moyens assurant le dosage des composants et leur évacuation dans la machine de mélange (M), ledit bâti étant agencé, dans sa partie haute, pour recevoir les moyens de prélèvements des produits,
- ladite machine étant agencée pour assurer le malaxage des composants, en vue de l'obtention du produit à obtenir, prêt à l'emploi, selon un dosage prédéterminé défini dans la commande,
- des moyens permettant l'évacuation des produits (T1), (T2), (T3) vers un ou des moyens de conditionnement,
- des moyens assurant la distribution du produit conditionné, auprès du client.
la dite installation étant **caractérisée en ce qu'**elle comprend dans sa partie centrale, une structure formant bâti (Bt) à partir de laquelle sont positionnés de haut en bas, des moyens (R1, R2, V) distributeurs de matériaux en provenance de trois zones de prélèvement (Z2, Z3, Z4), de gravier, de sable, de ciment, un mélangeur des différents matériaux, ledit mélangeur (M) étant agencé avec des sorties pour permettre la distribution des produits mélangés vers trois zones différentes de conditionnement (T1, T2, T3), en vrac, en sacs ou en conteneurs souples, sous-jacent au mélangeur et à l'aplomb, étant disposé un réservoir d'eau (R) qui est susceptible de permettre par des moyens appropriés une distribution d'eau dans le mélangeur (M) en vue de l'obtention des produits à distribuer, et des moyens permettant le recyclage des eaux de lavage en eaux de gâchage en cycle continu, ledit bâti étant agencé en outre pour recevoir des moyens permettant la distribution des produits mélangés vers les différents types de conditionnement.

2. Installation selon la revendication 1, **caractérisée en ce que** dans sa partie supérieure, le bâti reçoit le mélangeur (M) constitué sous forme d'une cuve cylindrique, ledit mélangeur présentant dans son fond trois volets (1A, 1B, 1C) articulés disposés en regard de trois moyens d'évacuation des produits mélangés selon trois types de conditionnement, la cuve du mélangeur recevant dans sa partie supérieure un bras support (2) commandé en rotation dans le volume du mélangeur par un moyen moteur (2b), le bras support présentant des pales (2a) pour brasser les différents composants du mélange à obtenir.

3. Installation selon l'une quelconque des revendications 1 et 2, **caractérisée en ce que** entre le réservoir et le mélangeur, un dispositif assure le prélèvement d'eau du réservoir pour l'acheminer dans la cuve du mélangeur, et **en ce que** le réservoir présente dans sa partie supérieure une structure support (3) d'un moyen agitateur (4) avec pâles (4a) commandé par un moteur (5), une pompe (6) d'aspiration étant immergée dans le réservoir permet à travers un conduit flexible (7) de prélever l'eau en vue de l'acheminer et de la distribuer par la partie supérieure de la cuve du mélangeur (M) dans celui-ci, un moyen doseur intermédiaire (8) permettant de mesurer le volume d'eau à distribuer dans le mélangeur en fonction de la commande passée de mortier ou de béton par l'utilisateur.

4. Installation selon l'une quelconque des revendications 1 à 3, **caractérisée en ce** à la sortie du mélangeur (M), pour conditionner des sacs conteneurs souples de grande capacité, est disposée une goulotte (9) d'évacuation des produits vers un chariot (10) de réception et de déplacement, support desdits conteneurs souples (11), cette goulotte étant fixée à articulation à la structure du bâti, et en ce que dans une première position, dans le cadre du fonctionnement normal de l'installation, elle est susceptible par son extrémité inférieure (9a) de déboucher en regard du chariot support des conteneurs souples, tandis que son extrémité supérieure (9b) se trouve en sortie de l'un des volets (1c) du mélangeur (M), et en ce que pour les opérations de maintenance et de nettoyage, la goulotte est pivotée de manière à ce que son extrémité inférieure (9a) soit orientée en direction du réservoir (R).

5. Installation selon les revendications 3 et 4, **caractérisée en ce que** le mélangeur est agencé avec des moyens distributeurs (13) d'eau à l'aide de rampes et buses de projection pour permettre son nettoyage intérieur.

6. Installation selon la revendication 1, **caractérisée en ce que** le tapis convoyeur (T1), est articulé à une extrémité au bâti (Bt), à l'aide de moyens (14), la première extrémité du convoyeur se trouvant en regard de la sortie d'un premier volet (1a) du mélangeur (M) et étant susceptible de recevoir grâce à une auge (15) de distribution les produits, l'autre extrémité du convoyeur étant agencée avec une trémie de distribution (16), est disposée réglable en hauteur par rapport à une structure support (17) afin d'orienter et positionner en hauteur ledit convoyeur en fonction du véhicule (18) de chargement des produits en vrac.

7. Installation selon l'une quelconque des revendications 1 à 3, **caractérisée en ce que** dans le troisième mode de conditionnement en sacs, le bâti reçoit dans sa partie basse sous l'appareil mélangeur (M) et dans une zone adjacente au réservoir (R) un dispositif complémentaire (D) permettant le conditionnement des produits mélangés en sacs de contenance de l'ordre de 20 à 40 Kg.

8. Installation selon la revendication 7, **caractérisée en ce que** sous le troisième volet (A2) du mélangeur est disposée une trémie tampon (19) réceptrice des produits, débouchant dans sa partie inférieure sur un moyen d'entraînement (20) constitué par une vis sans fin, sans âme (20a) permettant d'acheminer lesdits produits vers le dispositif d'ensachage.

9. Installation selon la revendication 8, **caractérisée en ce que** la trémie (19) est agencée sur l'une de ses parois (19a) avec une plaque (21) susceptible d'être animée avec un mouvement de va et vient, à l'aide d'un moyen associé à la trémie ou au bâti.

10. Installation selon la revendication 9, **caractérisée en ce que** la plaque présente une embase (2 la) en saillie débordant extérieurement de la trémie et étant accouplée à la tige (22a) d'un vérin pneumatique (22), une ouverture (19b) étant prévue sur la paroi en regard de la trémie pour permettre ledit mouvement de va et vient, ladite plaque présentant des formes en saillie (21b) traversant des ouvertures (19c) complémentaires établies dans la paroi de la trémie.

11. Installation selon l'une quelconque des revendications 8, 9 , 10, **caractérisée en ce que** sous la partie inférieure de la trémie, est prévue une auge (24) semi-cylindrique horizontale et recevant le moyen transporteur constitué par ladite vis sans fin, sans âme, et **en ce que** l'auge est agencée directement ou de manière rapportée avec une paroi intérieure réalisée en un matériau connu sous la marque « Téflon », ladite vis sans fin, sans âme, étant articulée sur son unique palier (27) dans le but de reposer sur le fond de l'auge afin d'extraire la totalité du produit, la sortie du transporteur débouchant sur un dispositif (28) d'ensachage.

12. Installation selon la revendication 1, **caractérisée en ce que** le dispositif de raclage (R1) (R2) et de prélèvement des composants gravier et sable, comprend des chaînes racleuses agencées pour être orientables et réglables afin de tenir compte des profils variables du terrain et des zones de raclage.

13. Installation selon la revendication 12, **caractérisée en ce que** les chaînes racleuses ont une structure support en L (31) autour de laquelle est susceptible de se déplacer la chaîne à godets, chaque structure support en L comprenant deux ensembles de bras (3 la ) (31b), l'un orienté vers le haut en oblique, l'autre horizontal, en étant articulés les uns aux autres dans leur partie de liaison (31c), les bras supérieurs orientés vers le haut étant eux-mêmes agencés en deux parties (31a1) (31a2) reliées par des vis (32) de liaison à pas inversés et écrou (32a) de réglage intermédiaire.

14. Installation selon la revendication 13, **caractérisée en ce que** un tirant (33) de liaison est susceptible de s'accoupler à chacun des ensembles desdits bras d'une manière articulée et pivotante à l'aide des moyens de liaison approprié, ce tirant étant lui-même en deux parties (33a) (33b) disposées en alignement et permettant l'insertion d'une vis (34) à pas inversé et écrou (35) de réglage.

## Claims

1. Installation for the production and selective distribution of loads of ready mixed mortar and/or concrete, managed by cards, of the type comprising:
- a first zone (Z1) comprising a control cubicle (CT) fitted to receive a control terminal and a PLC, the control terminal having a read unit, a display screen and a keyboard, the communication section of the system possibly being positioned on the front of the control cubicle,
- storage zones (Z2), (Z3) for aggregates (A1), (A2), (sand, gravel) and a storage zone (Z4) for cement,
- removal means (R1), (V), (R2) associated with the various components: aggregates, cements, additives, to remove and route said components towards a dosing machine and a mixer machine (M) in order to manufacture the final product ordered,
- a frame (Bt) supporting the production machine, said frame being fitted to receive the means used to dose the components and route them to the mixer machine (M), the upper section of said frame being fitted to receive the means for removing the products,
- said machine being fitted to mix the components in order to obtain the required product which is ready mixed according to a dosage predefined in the order,
- means to route the products (T1), (T2), (T3) towards one or more packing means,
- means to distribute the packed products to the customer,
said installation being **characterised in that** the central section comprises a structure constituting a frame (Bt) from which are positioned, from top to bottom, means (R1, R2, V) for distributing materials from three removal zones (22, 23, 24) of gravel, sand and cement, a mixer of the various materials, said mixer (M) being fitted with outlets to enable the mixed products to be distributed towards three different packing zones (T1, T2, T3) in bulk, sacks or flexible containers, a water tank (R), subjacent and vertical to the mixer, being disposed which, using suitable means, is capable of distributing water in the mixer (M) in order to obtain the products to be distributed, and means to recycle the washing water into mixing water in a continual cycle, said frame also being fitted to receive the means to route the mixed products towards the different types of packing.

2. Installation as claimed in claim 1 **characterised in that** the upper section of the frame receives the mixer (M), which is composed of a cylindrical vat, the base of said mixer presenting three hinged panels (1A, 1B, 1C) disposed facing three means of evacuating the mixed products according to three types of packing, the upper section of the mixer vat receiving a support arm (2) controlled to rotate in the volume of the mixer by engine means (2b), the support arm presenting blades (2a) to blend the various components of the required mixture.

3. Installation as claimed in either of claims 1 or 2 **characterised in that** between the tank and the mixer a device drains water from the tank and routes it into the mixer vat and **in that** the upper section of the tank includes a support structure (3) for agitator means (4) with blades (4a) controlled by an engine (5), a suction pump (6) being immersed in the tank is used, via a flexible pipe (7), to drain water in order to route it and distribute it via the upper section of the mixer (M) vat in said mixer, intermediary dosage means (8) being used to measure the volume of water to be distributed in the mixer according to the order for mortar or cement placed by the user.

4. Installation as claimed in any of claims 1 to 3 **characterised in that** a chute (9) to route the products towards a collection and displacement wagon (10) supporting said flexible containers (11) is disposed at the outlet of the mixer (M) in order to pack them in the large-capacity container sacks, said chute being hinge-fastened to the frame structure, and **in that** in the first position, under normal operation of the installation, the lower end (9a) of the chute is capable of opening opposite the wagon supporting the flexible containers while the upper end (9b) is positioned at the outlet of one of the panels (1c) of the mixer (M), and **in that** for maintenance and cleaning operations the chute is pivoted such that the lower end (9a) is directed towards the tank (R).

5. Installation as claimed in claims 3 and 4 **characterised in that** the mixer is fitted with means (13) for distributing water using spraying booms and nozzles to clean the inside.

6. Installation as claimed in claim 1 **characterised in that** the conveyor belt (T1) is hinged at one end to the frame (Bt) using means (14), the first end of the conveyor facing the outlet of a first panel (1a) of the mixer (M) and being capable of receiving the products via a distribution trough (15), the other end of the conveyor belt being fitted with a distribution hopper (16), is adjustable in height relative to a support structure (17) in order to direct and position the height of said conveyor to suit the vehicle (18) used to load the bulk products.

7. Installation as claimed in any of claims 1 to 3 **characterised in that** in the third method for packing sacks the frame receives, in its lower section under the mixer device (M) and in a zone adjacent to the tank (R), an additional device (D) used to pack mixed products in sacks containing between 20 and 40kg.

8. Installation as claimed in claim 7 **characterised in that** under the third panel (A2) of the mixer a surge hopper (19) is disposed that receives the products, the lower section of which opens onto drive means (20) consisting of a coreless, endless screw (20a) used to route said products towards the bagging device.

9. Installation as claimed in claim 8 **characterised in that** one of the walls (19a) of the hopper (19) is fitted with a plate (21) capable of performing a back and forth movement using means associated with the hopper or frame.

10. Installation as claimed in claim 9 **characterised in that** the plate includes a base (21a) that extends outside the hopper and that is coupled with the rod (22a) of a pneumatic cylinder (22), an opening (19b) being provided in the surface of the hopper which is opposite to enable said back and forth movement, said plate including projected sections (21b) that pass through matching openings (19c) made in the hopper surface.

11. Installation as claimed in any of claims 8, 9 and 10 **characterised in that** under the lower section of the hopper a horizontal semi-cylindrical trough (24) is provided that receives the transport means comprising said coreless endless screw and **in that** the trough is fitted directly or by means of an inset with an inner surface made of a material known as "Teflon", the sole bearing (27) of said coreless endless screw being hinged such that the screw rests on the base of the trough in order to extract all the product, the outlet of the transport means opening on to a bagging device (28).

12. Installation as claimed in claim 1 **characterised in that** the device (R1) (R2) for scraping and removing the gravel and sand components comprises scraping chains fitted such that they may be directed and adjusted to take into consideration variable profiles of land and scraping zones.

13. Installation as claimed in claim 12 **characterised in that** the scraping chains have an L-shaped support structure (31) around which the bucket elevator is capable of moving, each L-shaped support structure comprising two arm assemblies (31a) (31b) one of which is directed obliquely upwards the other of which is horizontal, said arms being hinged together in connecting part (31c), the upper arms directed upwards being themselves fitted in two sections (31a1) (31a2) connected together by reverse flighted connecting screws (32) with an intermediary adjustment nut (32a).

14. Installation as claimed in claim 13 **characterised in that** a tie rod (33) is capable of being hingedly and pivotably coupled with each of the arm assemblies using suitable connecting means, said rod itself being in two sections (33a) (33b) disposed in alignment and enabling a reverse flighted screw (34) with an intermediary adjustment nut (35) to be inserted.

## Patentansprüche

1. Von Karten gesteuerte Anlage für die Herstellung und die selektive Verteilung von Chargen von gebrauchsfertigem Mörtel und/oder Beton mit:
- einem ersten Bereich (Z1) bestehend aus einer Technikkabine (CT), die für die Aufnahme eines Bedienungsterminals und einer speicherprogrammierbaren Steuerung ausgelegt ist, wobei das Bedienungsterminal ein Laufwerk, einen Anzeigeschirm und eine Tastatur umfasst und der Kommunikationsteil des Systems auf der Frontseite der Technikkabine platziert werden kann,
- Lagerbereichen (Z2), (Z3), ... für Zuschlagstoffe (A1), (A2), (Sand, Kies) und einen Zementlagerbereich (Z4),
- Entnahmeeinrichtungen (R1), (V), (R2) in Verbindung mit den einzelnen Bestandteilen (Zuschlagstoffe, Zement, Hilfsstoffe) für die Entnahme und den Transport dieser Komponenten zu einer Dosiermaschine und einer Mischmaschine (M) zwecks Herstellung des bestellten Endprodukts,
- einem die Fertigungsmaschine tragenden Rahmen (Bt), der so ausgebildet ist, um die Einrichtungen für die Dosierung der Bestandteile und ihre Entleerung in die Mischmaschine (M) aufzunehmen, und der im oberen Teil so gestaltet ist, um die Einrichtungen für die Entnahme der Produkte aufzunehmen,
- wobei die Maschine so ausgebildet ist, um die Durchmischung der Bestandteile zur Erzielung des gebrauchsfertigen Produkts nach einer im Auftrag definierten vorgegebenen Dosierung zu gewährleisten,
- Mitteln für den Abtransport der Produkte (T1), (T2), (T3) zu einer oder mehreren Abpackeinrichtungen,
- Mitteln für die Verteilung des abgepackten Produkts beim Kunden,
wobei diese Anlage **dadurch gekennzeichnet ist, dass** sie im mittleren Teil eine den Rahmen (Bt) bildende Struktur besitzt, mit von oben nach unten Verteilervorrichtungen (R1, R2, V) von Materialien aus drei Entnahmebereichen (Z2, Z3, Z4) - Kies, Sand, Zement -, einem Mischer der einzelnen Materialien, wobei der Mischer (M) über Ausgänge verfügt, um die Ausgabe der vermischten Produkte in drei unterschiedliche Bereiche (T1, T2, T3) für den losen Transport, die Abpackung in Säcke oder in forminstabile Behälter zu ermöglichen, wobei senkrecht unter dem Mischer ein Wasserbehälter (R) angeordnet ist, der geeignet ist, durch zweckdienliche Mittel eine Wasserverteilung im Mischer (M) zur Erzielung der auszugebenden Produkte zu ermöglichen, und Einrichtungen für die Rückführung des Waschwassers zu Anrührwasser im kontinuierlichen Zyklus, wobei der Rahmen außerdem so ausgebildet ist, um Einrichtungen für die Verteilung der Mischprodukte in die einzelnen Abpackarten aufzunehmen.

2. Anlage nach Anspruch 1, **dadurch gekennzeichnet, dass** der Rahmen im oberen Teil den in Form eines zylindrischen Behälters ausgebildeten Mischer (M) aufnimmt, wobei der Mischer im Boden drei angelenkte Klappen (1A, 1B, 1C) aufweist, die gegenüber drei Entleereinrichtungen der Mischprodukte nach drei Abpackarten angeordnet sind, wobei der Behälter des Mischers im oberen Teil einen im Volumen des Mischers durch ein Antriebsmittel (2b) in Drehung versetzten Haltearm (2) besitzt, der Schaufeln (2a) zum Durchrühren der einzelnen Bestandteile des zu erzielenden Gemischs aufweist.

3. Anlage nach Anspruch 1 oder 2, **dadurch gekennzeichnet, dass** eine Vorrichtung zwischen dem Tank und dem Mischer die Wasserentnahme aus dem Tank gewährleistet, um es in den Behälter des Mischers zu befördern, und dass der Tank im oberen Teil eine Trägerstruktur (3) einer durch einen' Motor (5) angetriebenen Rühreinrichtung (4) mit Schaufeln (4a) aufweist, wobei eine in den Tank eingetauchte Ansaugpumpe (6) über einen Schlauch (7) das Wasser entnimmt und über den oberen Teil des Mischerbehälters (M) in diesen befördert und verteilt, wobei eine zwischengeschaltete Dosiereinrichtung (8) die Möglichkeit bietet, das in den Mischer zu gebende Wasservolumen je nach der vom Benutzer erteilten Mörtel- oder Betonbestellung zu messen.

4. Anlage nach Anspruch 1, 2 oder 3, **dadurch gekennzeichnet, dass** am Ausgang des Mischers (M) zur Abpackung in forminstabile Säcke mit großem Fassungsvermögen eine Schurre (9) für die Entleerung der Produkte in Richtung eines Aufnahme- und Fahrwagens (10) als Untersatz der forminstabilen Behälter (11) angeordnet ist, wobei die Schurre gelenkig an der Rahmenstruktur befestigt ist, und dass sie in einer ersten Position im Rahmen des normalen Betriebs der Anlage geeignet ist, mit dem unteren Ende (9a) gegenüber dem Trägerwagen der forminstabilen Behälter zu münden, während sich das obere Ende (9b) am Ausgang einer der Klappen (1c) des Mischers (M) befindet, und dass die Schurre bei Instandhaltungs- und Reinigungsarbeiten so umgeschwenkt wird, dass das untere Ende (9a) zum Tank (R) hin ausgerichtet ist.

5. Anlage nach Anspruch 3 und 4, **dadurch gekennzeichnet, dass** der Mischer mit Einrichtungen (13) für die Ausgabe von Wasser mittels Spritzrohren und -düsen versehen ist, um die Innenreinigung zu ermöglichen.

6. Anlage nach Anspruch 1, **dadurch gekennzeichnet, dass** das Förderband (T1) an einem Ende am Rahmen (Bt) mit Hilfe der Vorkehrungen (14) angelenkt ist, wobei sich das erste Ende des Förderers gegenüber dem Ausgang einer ersten Klappe (1a) des Mischers (M) befindet und geeignet ist, mittels eines Verteilertrogs (15) die Produkte aufzunehmen, während das andere Ende des mit einem Verteilertrichter (16) versehenen Förderers gegenüber einer Trägerstruktur (17) höhenverstellbar angebracht ist, um den Förderer abhängig vom Fahrzeug (18) für das Beladen mit den unverpackten Produkten höhenmäßig auszurichten und in Position zu bringen.

7. Anlage nach Anspruch 1, 2 oder 3, **dadurch gekennzeichnet, dass** der Rahmen in der dritten Abpackart in Säcke im unteren Teil unter dem Mischgerät (M) und in einer dem Tank (R) benachbarten Zone eine zusätzliche Vorrichtung (D) besitzt, die das Abpacken der Mischprodukte in Säcke mit einem Fassungsvermögen von 20 - 40 kg ermöglicht.

8. Anlage nach Anspruch 7, **dadurch gekennzeichnet, dass** unter der dritten Klappe (A2) des Mischers ein Puffertrichter (19) für die Aufnahme der Produkte angeordnet ist, der im unteren Teil auf eine Antriebseinrichtung (20) mündet, die aus einer kernlosen Schnecke (20a) für die Beförderung der Produkte zu einer Einsackvorrichtung besteht.

9. Anlage nach Anspruch 8, **dadurch gekennzeichnet, dass** der Trichter (19) an einer der Wände (19a) mit einer Platte (21) ausgebildet ist, die geeignet ist, mittels einer mit dem Trichter oder dem Rahmen kombinierten Vorkehrung eine Hin- und Herbewegung zu vollziehen.

10. Anlage nach Anspruch 9, **dadurch gekennzeichnet, dass** die Platte eine vorspringende Stützplatte (21a) aufweist, die außen über den Trichter hinausragt und mit der Stange (22a) eines Druckluftzylinders (22) verbunden ist, wobei an der gegenüberliegenden Wand des Trichters eine Öffnung (19b) vorgesehen ist, um die genannte Hin- und Herbewegung zu ermöglichen, während die Platte vorspringende Formen (21b) aufweist, die komplementäre Öffnungen (19c) in der Wand des Trichters durchqueren.

11. Anlage nach Anspruch 8, 9 oder 10, **dadurch gekennzeichnet, dass** unter dem unteren Teil des Trichters ein halbzylindrischer waagrechter Trog (24) zur Aufnahme der aus der besagten kernlosen Schnecke bestehenden Fördereinrichtung vorgesehen ist und dass der Trog mit einer unmittelbar ausgeformten oder angesetzten Innenwand aus einem unter der Marke "Teflon" bekannten Material ausgebildet ist, wobei die kernlose Förderschnecke an ihrem einzigen Lager (27) zu dem Zweck angelenkt ist, auf dem Boden des Trogs zu ruhen, um das gesamte Produkt zu extrahieren, wobei der Ausgang des Förderers auf eine Einsackvorrichtung (28) mündet.

12. Anlage nach Anspruch 1, **dadurch gekennzeichnet, dass** die Rakel- und Entnahmevorrichtung (R1) (R2) der Bestandteile Kies und Sand ausrichtbare und verstellbare Kratzerketten umfasst, um den unterschiedlichen Profilen des Geländes und der Rakelzonen Rechnung zu tragen.

13. Anlage nach Anspruch 12, **dadurch gekennzeichnet, dass** die Kratzerketten eine L-förmige Tragestruktur (31) besitzen, um die herum die Becherkette verlaufen kann, wobei jede L-förmige Tragestruktur zwei Armsysteme (31a) (31b) umfasst, von denen eines schräg nach oben und das andere waagrecht ausgerichtet ist, wobei sie in ihrem Verbindungsteil (31c) gelenkig miteinander verbunden sind und die nach oben gerichteten oberen Arme ihrerseits in zwei Teilen (31a1) (31a2) ausgebildet sind, die durch Verbindungsschrauben (32) mit gegenläufigen Gewinden und Zwischenstellmutter (32a) miteinander verbunden sind.

14. Anlage nach Anspruch 13, **dadurch gekennzeichnet, dass** eine verbindende Zugstange (33) geeignet ist, sich mit Hilfe geeigneter Verbindungseinrichtungen gelenkig und drehbar an jedes der Armsysteme anzukuppeln, wobei die Zugstange selbst aus zwei Teilen (33a) (33b) besteht, die in einer Linie angeordnet sind und die Einfügung einer Schraube mit gegenläufigen Gewinden (34) und Stellmutter (35) ermöglichen.
